# EUROPÄISCHE PATENTSCHRIFT

(11) **EP 2 087 173 B1**
(45) Veröffentlichungstag und Bekanntmachung des Hinweises auf die Patenterteilung: **29.06.2011**
(21) Anmeldenummer: 07815146.1
(22) Anmeldetag: 12.10.2007
(51) Int. Cl.: E01B 27/00, E01B 29/00

(54) **GLEISBAUMASCHINE MIT VORRICHTUNG ZUM STABILISIEREN EINES MASCHINENRAHMENS.**
TRACK CONSTRUCTION MACHINE WITH APPARATUS FOR THE STABILIZATION OF A MACHINE FRAME
ENGIN DE POSE DE VOIE AVEC DISPOSITIF DE STABILISATION D'UN BÂTI.

(30) Priorität: 31.10.2006 AT 18252006
(43) Veröffentlichungstag der Anmeldung: 12.08.2009
(73) Patentinhaber: Franz Plasser Bahnbaumaschinen-Industriegesellschaft m.b.H., 1010 Wien (AT)
(72) Erfinder: THEURER, Josef, 1010 Wien (AT); BRUNNINGER, Manfred, 4203 Altenberg (AT)
(86) Internationale Anmeldenummer: PCT/AT2007/000479
(87) Internationale Veröffentlichungsnummer: WO 2008/052230

(56) Entgegenhaltungen:
- AT-B- 384 445
- DE-A1- 2 434 028
- DE-A1- 3 819 717
- DE-A1- 4 237 711

## Beschreibung

Die Erfindung betrifft eine Gleisbaumaschine mit einem auf Schienenfahrwerken abgestützten, mit Arbeitsaggregaten zum Bearbeiten eines Gleises ausgestatteten Maschinenrahmen, welcher zwei durch ein Rahmengelenk miteinander verbundene Rahmenteile aufweist, und mit einer im Bereich des Rahmengelenkes angeordneten Vorrichtung zum Stabilisieren des Maschinenrahmens.

Aus AT 384 445 B ist eine fahrbare Anlage zur Erneuerung von Schienen und Schwellen eines Gleises bekannt. Diese Anlage weist einen Maschinenrahmen auf, welcher aus zwei durch ein Gelenk miteinander verbundenen Rahmenteilen besteht. Anhand einer aus einem hydraulischen Verstellzylinder bestehenden Vorrichtung ist die Distanz der beiden Rahmenteile in ihrem oberen Bereich zueinander veränderbar. Dadurch ist ein darunter befindliches Schienenfahrwerk zwecks Vergrößerung der Umbaulücke von den Schienen abhebbar. An den Rahmenteilen sind Arbeitsaggregate zum Austauschen der Schienen bzw. Schwellen im Bereich der Umbaulücke sowie eine Räumvorrichtung angeordnet.

Die Aufgabe der vorliegenden Erfindung liegt nun in der Schaffung einer konstruktiv einfachen Vorrichtung zum Stabilisieren eines zweiteiligen, gelenkig ausgeführten Maschinenrahmens einer Gleisbaumaschine.

Diese Aufgabe wird erfindungsgemäß mit einer Gleisbaumaschine der gattungsgemäßen Art dadurch gelöst, dass die Vorrichtung durch einen Antrieb um eine zu einer Achsrichtung der Schienenfahrwerke parallele Schwenkachse verschwenkbar an dem ersten Rahmenteil angelenkt ist, und dass die Vorrichtung an einem von der Schwenkachse distanzierten Ende einen Kontaktteil zur Anlage an den zweiten Rahmenteil aufweist.

Mit einer derartigen Vorrichtung kann ohne großen technischen Aufwand eine Verwindung des Maschinenrahmens zuverlässig vermieden werden. Dadurch ist präziseres Arbeiten möglich, da die am Maschinenrahmen befindlichen Arbeitsaggregate nicht durch unkontrollierte Bewegungen des Maschinenrahmens beeinflusst werden können. Durch die erfindungsgemäße Vorrichtung wird auch das Rahmengelenk vor unerwünschten Beanspruchungen geschützt. Durch die Verbindung der Vorrichtung mit Messeinrichtungen und einer Steuereinrichtung kann der Maschinenrahmen automatisch stabilisiert werden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:

Fig. 1 eine schematische Seitenansicht einer Gleisbaumaschine mit einer Vorrichtung zum Stabilisieren eines Maschinenrahmens,

Fig. 2 eine vergrößerte Seitenansicht der Vorrichtung, und

Fig. 3 eine Draufsicht auf die Vorrichtung.

Eine in Fig. 1 dargestellte Gleisbaumaschine 1 weist einen auf Schienenfahrwerken 2 abgestützten, auf einem Gleis 3 verfahrbaren Maschinenrahmen 4 auf. Dieser ist mit verschiedenen Arbeitsaggregaten 5 zur Bearbeitung des Gleises 3 ausgestattet und besteht aus zwei Rahmenteilen 6, 7, die durch ein Rahmengelenk 8 miteinander verbunden sind. Im Bereich des Rahmengelenkes 8 befindet sich eine Vorrichtung 9 zur Stabilisierung des Maschinenrahmens 4.

Wie in Fig. 2 und 3 ersichtlich ist, besteht die Vorrichtung 9 aus zwei in Maschinenquerrichtung voneinander distanzierten Trägern 10. Jeder Träger 10 ist durch einen Antrieb 11 um eine zu einer Achsrichtung 12 der Schienenfahrwerke 2 parallele Schwenkachse 13 verschwenkbar am ersten Rahmenteil 6 angelenkt. Der als Hydraulikzylinder 22 ausgebildete Antrieb 11 ist am ersten Rahmenteil 6 und mittig am Träger 10 angelenkt. An einem von der Schwenkachse 13 distanzierten Ende 14 des Trägers 10 ist ein Kontaktteil 15 zur Anlage an den zweiten Rahmenteil 7 angeordnet. Dabei ist der Kontaktteil 15 als um eine horizontale, zur Schwenkachse 13 parallele Achse 16 verdrehbare Rolle 17 ausgeführt. An der Stelle, wo die Rolle 17 am zweiten Rahmenteil 7 anliegt, weist dieser eine Gleitplatte 18 auf.

Während des Arbeitseinsatzes können, bedingt durch den speziellen Charakter der jeweiligen Gleisbauarbeit, aber auch durch extrem fehlerhafte Gleislage, Verwindungen des Maschinenrahmens 4 auftreten. Es entstehen gewissermaßen unerwünschte und unkontrollierte Bewegungen der beiden Rahmenteile 6, 7 zueinander. Derartige Bewegungen werden durch am zweiten Rahmenteil 7 angeordnete Messeinrichtungen 19 erfasst und über Leitungen 20 an eine Steuereinrichtung 21 weitergeleitet. Letztere ist durch weitere Leitungen 20 mit den Antrieben 11 verbunden und beaufschlagt diese derart, dass der Maschinenrahmen 4 von unten abgestützt und in sich stabil bleibt und sich nicht verwindet.

## Patentansprüche

1. Gleisbaumaschine (1) mit einem auf Schienenfahrwerken (2) abgestützten, mit Arbeitsaggregaten (5) zum Bearbeiten eines Gleises (3) ausgestatteten Maschinenrahmen (4), welcher zwei durch ein Rahmengelenk (8) miteinander verbundene Rahmenteile (6, 7) aufweist, und mit einer im Bereich des Rahmengelenkes (8) angeordneten Vorrichtung (9) zum Stabilisieren des Maschinenrahmens (4), **dadurch gekennzeichnet, dass** die Vorrichtung (9) durch einen Antrieb (11) um eine zu einer Achsrichtung (12) der Schienenfahrwerke (2) parallele Schwenkachse (13) verschwenkbar an dem ersten Rahmenteil (6) angelenkt ist, und dass die Vorrichtung (9) an einem von der Schwenkachse (13) distanzierten Ende (14) einen Kontaktteil (15) zur Anlage an den zweiten Rahmenteil (7) aufweist.

2. Gleisbaumaschine (1) nach Anspruch 1, **dadurch gekennzeichnet, dass** die Vorrichtung (9) aus zwei in Maschinenquerrichtung voneinander distanzierten Trägern (10) besteht, die jeweils einen eigenen Antrieb (11) und einen eigenen Kontaktteil (15) aufweisen.

3. Gleisbaumaschine (1) nach Anspruch1 oder 2, **dadurch gekennzeichnet dass** der zweite Rahmenteil (7) Messeinrichtungen (19) zur Erfassung einer Verwindung des Maschinenrahmens (4) aufweist, und dass die Messeinrichtungen (19) über eine Steuereinrichtung (21) mit den Antrieben (11) verbunden sind.

4. Gleisbaumaschine (1) nach einem der Ansprüche 1 bis 3, **dadurch gekennzeichnet, dass** zwischen jedem Kontaktteil (15) und dem zweitem Rahmenteil (7) eine Gleitplatte (18) angeordnet ist.

5. Gleisbaumaschine (1) nach einem der Ansprüche 1 bis 4, **dadurch gekennzeichnet, dass** der Kontaktteil (15) als um eine horizontale, zur Schwenkachse (13) parallele Achse (16) verdrehbare Rolle (17) ausgebildet ist.

6. Gleisbaumaschine (1) nach einem der Ansprüche 1 bis 5, **dadurch gekennzeichnet, dass** der Antrieb (11) als am ersten Rahmenteil (6) befestigter Hydraulikzylinder (22) ausgebildet ist, der jeweils etwa mittig zwischen der Schwenkachse (13) und dem Kontaktteil (15) am Träger (10) angelenkt ist.

## Claims

1. A track maintenance machine (1), including a machine frame (4) which is supported on on-track undercarriages (2) and equipped with working units (5) for treating a track (3) and comprises two frame parts (6, 7) connected to one another by a frame joint (8), and also including a device (9), arranged in the region of the frame joint (8), for stabilizing the machine frame (4), **characterized in that** the device (9) is articulatedly connected to the first frame part (6) for pivoting by means of a drive (11) about a pivot axis (13) which is parallel to an axial direction (12) of the on-track undercarriages (2), and that the device (9), at an end (14) spaced from the pivot axis (13), comprises a contact part (15) for application to the second frame part (7).

2. A track maintenance machine (1) according to claim 1, **characterized in that** the device (9) is composed of two supports (10) spaced from one another in the transverse direction of the machine, each having a separate drive (11) and a separate contact part (15).

3. A track maintenance machine (1) according to claim 1 or 2, **characterized in that** the second frame part (7) comprises measuring apparatuses (19) for detecting a twisting of the machine frame (4), and that the measuring apparatuses (19) are connected to the drives (11) by means of a control device (21).

4. A track maintenance machine (1) according to one of claims 1 to 3, **characterized in that** a glide plate (18) is arranged between each contact part (15) and the second frame part (7).

5. A track maintenance machine (1) according to one of claims 1 to 4, **characterized in that** the contact part (15) is designed as a roller (17) which is rotatable about a horizontal axis (16) extending parallel to the pivot axis (13).

6. A track maintenance machine (1) according to one of claims 1 to 5, **characterized in that** the drive (11) is designed as a hydraulic cylinder (22), fastened to the first frame part (6), which is articulatedly connected to the support (10) approximately centrally between the pivot axis (13) and the contact part (15).

## Revendications

1. Engin de pose de voie (1) comprenant un châssis d'engin (4) appuyé sur des mécanismes de roulement ferroviaires (2), équipé de modules de travail (5) pour la transformation d'une voie ferrée (3), châssis qui présente deux parties de châssis (6, 7) reliées ensemble par une articulation de châssis (8), et comprenant un dispositif (9) disposé dans la région de l'articulation de châssis (8) pour stabiliser le châssis d'engin (4), **caractérisé en ce que** le dispositif (9) est articulé à la première partie de châssis (6) par un entraînement (11) de manière à pouvoir pivoter autour d'un axe de pivotement (13) parallèle à une direction axiale (12) des mécanismes de roulement ferroviaires (2), et que le dispositif (9) présente à une extrémité (14) écartée de l'axe de pivotement (13) une partie de contact (15) pour l'appui sur la seconde partie de châssis (7).

2. Engin de pose de voie (1) selon la revendication 1, **caractérisé en ce que** le dispositif (9) se compose de deux supports (10) écartés l'un de l'autre dans la direction transversale de l'engin, lesquels présentent chacun son propre entraînement (11) et sa propre partie de contact (15).

3. Engin de pose de voie (1) selon la revendication 1 ou 2, **caractérisé en ce que** la seconde partie de châssis (7) présente des dispositifs de mesure (19) pour détecter un gauchissement du châssis d'engin (4), et que les dispositifs de mesure (19) sont reliés aux entraînements (11) par le biais d'un dispositif de commande (21).

4. Engin de pose de voie (1) selon l'une quelconque des revendications 1 à 3, **caractérisé en ce qu'**une plaque de friction (18) est disposée entre chaque partie de contact (15) et la seconde partie de châssis (7).

5. Engin de pose de voie (1) selon l'une quelconque des revendications 1 à 4, **caractérisé en ce que** la partie de contact (15) est réalisée en tant que rouleau (17) pouvant tourner autour d'un axe horizontal (16) parallèle à l'axe de pivotement (13).

6. Engin de pose de voie (1) selon l'une quelconque des revendications 1 à 5, **caractérisé en ce que** l'entraînement (11) est réalisé en tant que cylindre hydraulique (22) fixé à la première partie de châssis (6) qui est articulé au support (10) à chaque fois à peu près au milieu entre l'axe de pivotement (13) et la partie de contact (15).
